# EUROPÄISCHE PATENTSCHRIFT

(11) **EP 0 156 962 B1**
(45) Veröffentlichungstag und Bekanntmachung des Hinweises auf die Patenterteilung: **23.03.1988**
(21) Anmeldenummer: 84113580.9
(22) Anmeldetag: 10.11.1984
(51) Int. Cl.: F25B 41/06, F16K 31/126, F16K 47/00

(54) **Expansionsventil**
Expansion valve
Soupape de détente

(30) Priorität: 12.12.1983 DE 3344816
(43) Veröffentlichungstag der Anmeldung: 09.10.1985
(73) Patentinhaber: Ernst Flitsch GmbH & Co., D-70734 Fellbach (DE)
(72) Erfinder: Götzenberger, Rudibert, Dipl.-Ing., D-7148 Remseck 1 (DE)
(74) Vertreter: Patentanwälte Dr. Ing. Eugen Maier Dr. Ing. Eckhard Wolf

(56) Entgegenhaltungen:
- CH-A- 355 995
- DE-A- 2 506 428
- DE-A- 2 632 331
- DE-A- 2 728 935
- DE-A- 2 932 906
- DE-B- 1 270 909
- DE-C- 976 465
- GB-A- 2 087 012
- US-A- 3 997 035
- US-A- 3 997 036

## Beschreibung

Die Erfindung betrifft ein Ventil mit den im Oberbegriff des Anspruchs 1 angegebenen Merkmalen, das zum Einbau in einen aus Kompressor, Kondensator und Verdampfer bestehenden Kälte- . mittelkreislauf bestimmt ist.

Ein Ventil, das den vorgenannten konstruktiven Aufbau aufweist, ist aus der DE-C-976 465 bekannt. Mit diesem Ventil, dessen Bewegung durch den Druck des Durchflußmediums bewirkt wird und das beispielsweise bei Waschmaschinen verwendet wird, sollen kurze Schließzeiten erreicht und das Auftreten von Wasserschlägen ausgeschlossen werden. Zur Dosierung des in einen Verdampfer eines Kältemittelkreislaufes eingespritzten flüssigen Kältemittels sowie zur Lösung der der Erfindung zugrundeliegenden Aufgaben ist dieses Ventil nicht geeignet.

Zur Dosierung des in einen Verdampfer eingespritzten flüssigen Kältemittels werden meist thermostatische Expansionsventile eingesetzt, wie sie z. B. die DE-A-2 932 906 zeigt, die mittels eines am Verdampferausgang angebrachten, eine dampfbildende Flüssigkeit enthaltenden Temperaturfühlers in der Weise gesteuert werden, daß der Dampfdruck des Füllmediums des Temperaturfühlers auf den Steuerkopf des Expansionsventils wirkt, wobei mittels einer Überhitzungsfeder die gewünschte Überhitzung am Verdampferausgang eingestellt wird.

Diese thermostatischen Expansionsventile weisen jedoch einige Nachteile auf. Da die Ventile dem jeweils verwendeten Kältemittel angepasst sein müssen, macht dies die Bereitstellung einer entsprechenden Vielzahl funktionell gleichartiger Geräte bzw. die Bereitstellung von Geräten mit auswechselbaren Düsen unterschiedlicher Größe notwendig. Außerdem kann bei solchen Ventilen die Zeitkonstante, die von den Abmessungen des Membran- oder Wellrohrdurchmessers, der Federhärte der Überhitzungsfeder, der gewählten Düsengröße und dem Füllmedium des Steuersystems abhängig ist, bei einem fertigen Ventil nicht mehr geändert werden.

Der Erfindung liegt die Aufgabe zugrunde, ein Expansionsventil der vorgenannten Gattung zu schaffen, das die erwähnten Nachteile nicht aufweist, kein Kapillarrohr zur Verbindung des Temperaturfühlers mit dem Steuerkopf des Ventils benötigt und eine Fernüberwachung des Funktionsablaufs während des Betriebs ermöglicht.

Diese Aufgabe wird gemäß der Erfindung mit den im Kennzeichen des Anspruchs 1 angegebenen Mitteln gelöst. Vorteilhafte Ausgestaltungen des erfindungsgemäßen Ventils sind aus den Unteransprüchen ersichtlich.

Mit dem erfindungsgemäßen Ventil können sowohl kleinste als auch größte Leistungen einwandfrei unabhängig vom jeweils verwendeten Kältemittel ausgesteuert werden, gasgefüllte, der Gefahr der Undichtigkeit ausgesetzte Bauteile entfallen, und die Austauschbarkeit der elektrischer Teile gewährleistet eine größere Lebensdauer.

In der Zeichnung ist ein Ausführungsbeispiel des erfindungsgemäßen Expansionsventils in schematischer Weise dargestellt. Es zeigen :
Fig. 1 einen Längsschnitt durch das Ventil ;
Fig. 2 einen Ausschnitt der Fig. 1 in vergrößertem Maßstab.

Der Ventilkörper 1 weist einen die Saugleitung aufnehmenden Einlaß 2 für das Kältemittel und einen Auslaß 3 auf, an den die zum Verdampfer führende Leitung angeschlossen ist. Im Ventilkörper ist eine den Ventilsitz 41 bildende Hülse 4 angeordnet, durch die der Ventilstößel 5 hindurchgeführt ist. Der mit dem Ventilsitz 41 zusammenwirkende Schließkörper wird durch eine aus Kunststoff bestehende Ringscheibe 6 gebildet, die den Ventilstößel 5 umfaßt und einerseits gegen eine am Ventilstößel gebildete Ringschulter und andererseits gegen einen O-Ring anliegt, der in einer Aussparung eines Ringkörpers 7 angeordnet ist, gegen dessen Schulter der Ringflansch einer einen Filter 9 aufnehmenden Hülse und gegen deren Ringflansch eine Schraubenfeder 8 anliegt, die sich an einem Widerlagerring 10 abstützt, der in Längsrichtung des Ventils mittels einer in ein in den Ventilkörper 1 eingeschnittenes Gewinde eingreifenden Inbus-Schraube 11 verschoben werden kann.

Der Stößel 5 weist eine Kapillarbohrung 51 und an seinem oberen Ende eine gegen die Membran 12 anliegende Ringschulter 52 und ein durch eine axiale Aussparung der Membran 12 hindurchgreifendes, einen verringerten Durchmesser aufweisendes zapfenförmiges Ende 53 auf, dem die Stirnfläche eines in Längsrichtung des Ventils beweglichen Plungers 14 gegenüberliegt. Die Stirnfläche der Ringschulter 52 des Stößels 5 weist eine Vertiefung auf, von der den Mantel des Stößels 5 durchsetzende Kerben oder Durchbrüche 54 ausgehen, die in einen zum Auslaß 3 führenden Kanal 31 münden. Zwischen dem Ende 53 und der Membran 12 besteht ein Ringspalt 13, so daß bei von dem Stößel 5 abgehobenem Plunger 14 in den Raum oberhalb der Membran eingespritztes und in diesem Raum verdampfendes Kältemittel durch den Ringspalt 13 in die Verdampferleitung gelangen kann. Hierbei übt das oberhalb der Membran verdampfte Kältemittel auf die Membran einen Druck aus, der den auf der Unterseite der Membran herrschenden Verdampferdruck übersteigt. Um einen dichten Abschluß zu gewährleisten, ist an der unteren Stirnfläche des Plungers 14 eine Dichtscheibe 22 aus nachgiebigem Werkstoff angeordnet. Der Plunger 14 gleitet in einer Führungshülse 15 aus unmagnetischem Material, so daß die Kraftlinien der um die Führungshülse 15 angeordneten Magnetspule in den Plunger eintreten können. An seinem oberen Ende ist der Plunger konisch verjüngt, um auf diese Weise einen spannungsproportionalen Hub des Plungers zu erzielen. Um einen Einbau des Expansionsventils in jeder Lage zu ermöglichen, beispielsweise das Expansionsventil auch in Fahrzeuge einbauen zu können, in denen es Fliehkräften unterworfen ist, liegt gegen die obere Stirnfläche des Plungers eine Haltefeder 21 an, deren Widerlager durch einen starr mit der Führungshülse 15 verbundenen Schraubenbolzen 18 gebildet wird, auf den eine Kronenmutter 19 aufgeschraubt ist, zwischen deren ringförmiger Stirnfläche und der oberen Abschlußplatte des die Magnetspule 16 aufnehmenden Gehäuses 17 ein Dichtring 20 angeordnet ist.

Sollte bei dem in Fig. 1 dargestellten Strömungsverlauf des Kältemittels im Bereich des Ventilsitzes 41 und der das Ventil schließenden, einen Flachsitz bildenden Ringscheibe 6 ein Abriß der Strömung befürchtet werden, der zu Schwingungen des Ventilstößels 5 führt, so kann das in Fig. 1 dargestellte Ausführungsbeispiel in der Weise abgewandelt werden, daß die Strömungsrichtung des Kältemittels umgekehrt wird und das Kältemittel aus dem Bereich 3 durch eine in dem Stößel 5 vorgesehene Radialbohrung unmittelbar in die Kapillarbohrung 51 des Stößels 5 einfließt. Im diesem Fall ist die Kapillarbohrung 51 am unteren Ende des Stößels 5 verschlossen, und auf die Anordnung des Filters 9 kann verzichtet werden. Anstelle des Filters 9 kann in die Kapillarbohrung 51 ein als Filter wirkendes Siebeingesetzt werden.

## Patentansprüche

1. Ventil mit einem von einer Membran (12) hydro-pneumatisch gesteuerten, eine axiale Kapillarbohrung (51) aufweisenden, die Membran (12) mit seinem dem Ventilsitz (41) entgegengesetzten Ende (53) kleineren Durchmessers in einer axialen Aussparung durchsetzenden und mit einer Schulter (52) gegen die Membran (12) anliegenden Ventilstössel (5) und einem auf den Ventilstössel (5) wirkenden, innerhalb einer von einem Geber erregbaren Magnetspule (16) angeordneten Plunger (14), der das Verschließen und Öffnen der Kapillarbohrung (51) bewirkt, dadurch gekennzeichnet, daß das Ventil als Expansionsventil zum Einspritzen eines Kältemittels in den Verdampfer einer Kälteanlage ausgebildet ist, daß zwischen dem Ventilstösselende (53) und der Membran (12) ein Ringspalt (13) besteht und daß die die Schulter (52) des Ventilstössels (5) bildende Stirnfläche eine Vertiefung aufweist, die über den durch die axiale Aussparung der Membran (12) gebildeten Ringspalt (13) mit der oberhalb der Membran (12) gelegenen Steuerkammer und über Durchbrüche (54) im Ventilstössel (5) sowie einen Kanal (31) mit der zum Verdampfer führenden Leitung in Verbindung steht.

2. Ventil nach Anspruch 1, dadurch gekennzeichnet, daß das der Membran (12) gegenüberliegende Ende des Plungers (14) eine konische Verjüngung aufweist.

3. Ventil nach Anspruch 1 oder 2, dadurch gekennzeichnet, daß an der Stirnseite des die Magnetspule (16) umschließenden Gehäuses (17) eine auf den Plunger (14) einen Druck ausübende Feder (21) angeordnet ist.

4. Ventil nach einem der Ansprüche 1 bis 3, dadurch gekennzeichnet, daß in dem einen Einlaß (2) und einen Auslaß (3) für das Kältemittel aufweisenden Ventilkörper (1) eine auf dem Ventilstössel (5) einen Druck ausübende Feder (8) angeordnet ist.

5. Ventil nach einem der Ansprüche 1 bis 4, dadurch gekennzeichnet, daß der Ventilsitz (41) durch die Stirnfläche einer vom Ventilstössel (5) durchsetzten Hülse (4) und ein mit dem Ventilsitz zusammenwirkender Schließkörper durch eine aus Kunststoff bestehende, gegen eine Ringschulter des Ventilstössels (5) anliegende Ringscheibe (6) gebildet wird.

6. Ventil nach einem der Ansprüche 1 bis 5, dadurch gekennzeichnet, daß vor der unteren Öffnung der Kapillarbohrung (51) des Ventilstössels (5) ein von einer Hülse umschlossenes Filter (9) angeordnet ist.

7. Ventil nach einem der Ansprüche 1 bis 6. dadurch gekennzeichnet, daß an der dem die Membran (12) durchsetzenden Ventilstösselende (53) gegenüberliegenden stirnfläche des Plungers (14) eine Scheibe (22) aus nachgiebigem werkstoff angeordnet ist.

## Claims

1. Valve comprising a tappet (5) which is hydro- pneumatically controlled by a diaphragm (12), exhibits an axial capillary bore (51), in an axial cut-out penetrates the diaphragm (12) with its smaller diameter end (53) opposite to the valve face (41), and bears with one shoulder (52) against the diaphragm (12); and comprising a plunger (14) operating on the tappet (5) and arranged inside a magnetic coil (16) excitable by a transducer, said plunger effecting the closing and opening of the capillary tube (51), characterised in that the valve is constructed as an expansion valve for injecting a coolant into the evaporator of a refrigeration unit, that between the tappet end (53) and the diaphragm (12) is an annular gap (13) and that the end surface forming the shoulder (52) of the tappet (5) exhibits a depression which via the annular gap (13) formed by the axial cut-out in the diaphragm (12) communicates with the control chamber lying above the diaphragm (12) and via openings (54) in the tappet (5) and a passage (31) communicates with the line leading to the evaporator.

2. Valve according to Claim 1, characterised in that the end of the plunger (14) opposite to the diaphragm (12) is conically tapered.

3. Valve according to Claim 1 or 2, characterised in that on the end side of the housing (17) enclosing the magnetic coil (16) there is arranged a spring (21) which exerts a pressure on the plunger (14).

4. Valve according to one of Claims 1 to 3, characterised in that in the valve body (1) which exhibits an inlet (2) and an outlet (3) for the coolant there is arranged a spring (8) which exerts a pressure on the tappet (5).

5. Valve according to one of claims 1 to 4, characterised in that the valve face (41) is formed by the end surface of a sleeve (4) penetrated by the tappet (5) and a closing member co-operating with the valve face is formed by a ring washer (6) made of plastic and bearing against an annular shoulder of the tappet (5).

6. Valve according to one of Claims 1 to 5, characterised in that before the lower opening of the capillary bore (51) of the tappet (5) there is arranged a filter (9) surrounded by a sleeve.

7. Valve according to one of Claims 1 to 6, characterised in that on the end surface of the plunger (14) opposite to the tappet end (53) penetrating the diaphragm (12) there is arranged a washer (22) of pliable material.

## Revendications

1. Soupape comprenant un poussoir (5) qui, commandé par voie hydropneumatique par une membrane (12) et présentant une forure capillaire axiale (51), traverse la membrane (12), avec son extrémité (53) de plus petit diamètre opposée au siège de soupape (41), dans un évidement axial et prend appui avec un épaulement (52) contre la membrane (12) et un piston plongeur (14) qui, monté à l'intérieur d'une bobine d'électroaimant (16) susceptible d'être excitée par un capteur et agissant sur le poussoir de soupape (5), opère la fermeture et l'ouverture de la forure capillaire (51), caractérisée en ce que la soupape est réalisée en tant que soupape de détente pour injecter un fluide de refroidissement dans l'évaporateur d'une installation frigorifique, en ce qu'il existe entre l'extrémité (53) du poussoir de soupape et la membrane (12) une fente annulaire (13) et en ce que la face frontale formant l'épaulement (52) du poussoir de soupape (5) présente une cavité qui, par l'intermédiaire de la fente annulaire (13) formée par l'évidement axial de la membrane (12), est en communication avec la chambre de commande située au-dessus de la membrane (12) et, par l'intermédiaire de passages (54) dans le poussoir de soupape (5) ainsi que d'un canal (31 avec la canalisation conduisant à l'évaporateur.

2. Soupape selon la revendication 1, caractérisée en ce que l'extrémité du piston plongeur (14) située du côté opposé à la membrane (12) présente un rétrécissement conique.

3. Soupape selon la revendication 1 ou 2, caractérisée en ce que sur le côté frontal du carter (17) enfermant la bobine d'électroaimant (16) est monté un ressort (21) exerçant une pression sur le piston plongeur (14).

4. Soupape selon l'une quelconque des revendications précédentes, caractérisée en ce que dans le corps de soupape (1) présentant une entrée (2) et une sortie (3) pour le fluide de refroidissement est monté un ressort (8) exerçant une pression sur le poussoir de soupape (5).

5. Soupape selon l'une quelconque des revendications précédentes, caractérisée en ce que le siège de soupape (41) est formé par la face frontale d'une douille (4) traversée par le poussoir de soupape (5), et un obturateur coopérant avec le siège de soupape est formé d'un disque annulaire (6) en matière synthétique qui prend appui contre un épaulement annulaire du poussoir de soupape (5).

6. Soupape selon l'une quelconque des revendications précédentes, caractérisée en ce que devant l'orifice inférieur de la forure capillaire (51) du poussoir de soupape (5) est monté un filtre (9) entouré par une douille.

7. Soupape selon l'une quelconque des revendications précédentes, caractérisée en ce que sur la face frontale du piston plongeur (14) située en regard de l'extrémité (53) du poussoir de soupape qui traverse la membrane (12) est monté un disque (22) en matière souple.
